# EUROPÄISCHE PATENTSCHRIFT

(11) **EP 0 151 314 B1**
(45) Veröffentlichungstag und Bekanntmachung des Hinweises auf die Patenterteilung: **12.08.1987**
(21) Anmeldenummer: 84116384.3
(22) Anmeldetag: 27.12.1984
(51) Int. Cl.: F01B 29/10, F02B 75/34, F01B 17/02, A63H 29/16

(54) **Gasmotor mit einer Gasversorgungseinrichtung**
Gas-operated motor with a gas supply apparatus
Moteur fonctionnant au gaz et dispositif d'alimentation en gaz

(30) Priorität: 25.01.1984 CH 315/84
(43) Veröffentlichungstag der Anmeldung: 14.08.1985
(73) Patentinhaber: PEWA TECHNIC AG, CH-8953 Dietikon (CH)
(72) Erfinder: Neukomm, Peter A., Dr.sc.techn., CH-5430 Wettingen (CH)
(74) Vertreter: Morva, Tibor

## Beschreibung

Die vorliegende Erfindung betrifft einen Gasmotor mit einer Gasversorgungseinrichtung, bestehend aus einem Zwischengehäuse an welchem mindestens ein in einer Hülse untergebrachter teilweise Flüssiggas enthaltender Druckgasbehälter und mindestens ein Gasmotor angebracht sind und aus einem im Zuge eines vom Druckgasbehälter zum Gasmotor führenden Gaszufuhrkanals angeordneten Gasüberhitzerkanal.

Aus der DE-A- 27 00 727 ist ein Gasmotor mit einer Gasversorgungseinrichtung der eingangs erwähnten Art bekannt. Bei dieser Anordnung ist es vorgesehen, den vom Gasmotor und vom Gasüberhitzerkanal thermisch getrennten Druckgasbehälter mit einer Latentwärmespeichersubstanz zu umgeben. Diese Wärmespeichersubstanz muss vor der Inbetriebnahme ausreichend hoch über die Gefrier- oder Kristallisationstemperatur erwärmt werden, sonst bleibt die Wärmespeichersubstanz wirkungslos. Die thermische Leitfähigkeit der Wärmespeichersubstanz ist insbesondere in festem Zustand sehr gering. Deshalb kann diese Substanz nur in relativ dünnen Schichten, z.B. 0,5mm, aufgetragen werden. Die Wärmeabgabe-und die Wärmeaufnahmezeit müssen genügend lang (Minuten) gewählt werden. Der vom Druckgasbehälter und von der ihn umgebenden Wärmespeichersubstanz thermisch getrennte Gasüberhitzerkanal wird entweder durch eine zweite Wärmespeichersubstanz mit einer höheren Schmelz- oder Kristallisationstemperatur oder durch einen der Umgebungsluft ausgesetzten, mit Rippen versehenen, gut wärmeleitenden Metallteil erwärmt. Im ersten Fall muss die Wärmespeichersubstanz um den Gasüberhitzerkanal auf eine höhere Temperatur gebracht werden als die Wärmespeichersubstanz um den Druckgasbehälter. Dies bedeutet im praktischen Betrieb einige Schwierigkeiten, insbesondere dann, wenn die Umgebungstemperatur im Bereich oder unter der Schmelz- oder Kristallisationstemperatur der zweiten Wärmespeichersubstanz liegt. Wenn die zweite Wärmespeichersubstanz wegen ungenügender Erwärmung wirkungslos bleibt, kann das nichtüberhitzte gesättigte Gas im Motor in seinen flüssigen oder festen Zustand zurückkondensieren und Motorschaden verursachen. Im zweiten Fall wird die Temperatur um den Gasüberhitzerkanal höchstens die Umgebungstemperatur erreichen. Bei niedrigen Umgebungsemperaturen kann die Temperatur des Gasüberhitzerkanals wiederum zu wenig hoch über die im Druckgasbehälter durch die ihn umgebende Wärmespeichersubstanz bestimmte Temperatur liegen, so dass das Gas im Motor auch wiederum in seinen flüssigen oder gar festen Zustand zurückkondensieren kann, wodurch Motorschäden entstehen. Die handelsüblichen Wärmespeichersubstanzen besitzen im weiteren eine relativ kurze Lebensdauer, weil sie nach einigen hundert Umwandlungen ihre Latentwärmespeicherfähigkeit vermindern. Dieser Gasmotor und die dazugehörende Gasversorgungseinrichtung bestehen ausserdem aus zu vielen Teilen und sind daher relativ teuer und kompliziert.

Die Aufgabe der Erfindung ist es, einen Gasmotor mit einer Gasversorgungseinrichtung anzugeben, der bei allen praktisch vorkommenden Umgebungstemperaturen ohne Motorschaden betrieben werden kann, einfach aufgebaut ist und insbesondere nach einem Betriebsunterbruch innert relativ kurzer Zeit durch die Umgebungswärme gleichmässig aufgewärmt werden kann.

Die gestellte Aufgabe ist dadurch gelöst, dass das Zwischengehäuse aus einem Material mit relativ hoher spezifischer Wärme besteht und eine einseitig offene an mindestens einer seinen inneren und/oder äusseren Oberflächen mit Rippen versehene Glockenform aufweist und dass das Zwischengehäuse, der Gasüberhitzerkanal, die gut wärmeleitende mit dem Druckgasbehälter thermisch verbundene Hülse und ein mindestens den Arbeitsraum des Gasmotors umschliessender wärmeleitender Zylinder miteinander thermisch verbunden sind.

Vorteilhafterweise besteht das Zwischengehäuse aus Aluminium. Die Masse des Zwischengehäuses liegt bevorzugt mindestens siebenmal höher als die Masse des im Druckgasbehälter speicherbaren Gases.

In einer günstigen Ausführung beträgt die durch Luft bestreichbare Oberfläche des Zwischengehäuses mindestens 20 cm² pro Gramm des im Druckgasbehälter speicherbaren Gases.

Der Gasüberhitzerkanal kann eine aus einem abgestumpften mit dem Zwischengehäuse in Wärmeverbindung stehenden Schraubengewinde gebildete Schraubenlinienform aufweisen. Dem Gasüberhitzerkanal kann eine eine Richtungsumkehr der Gasströmung bewirkende Flüssigkeitsabscheiderkammer nachgeschaltet sein.

Im folgenden wird die Erfindung anhand eines Ausführungsbeispieles näher beschrieben. Die einzige Figur zeigt einen Gasmotor mit einer Gasversorgungseinrichtung im Schnitt.

Der Kolben 1 des dargestellten Gasmotors ist in einem Zylinder 2 hin- und herbeweglich geführt und über eine Pleuelstange 3 mit einer in einem Zwischengehäuse 4 gelagerten Kurbelwelle 5 verbunden. Der aus gut wärmeleitendem Material bestehende Zylinder 2 ist am Zwischengehäuse 4 befestigt. Die Kurbelwelle 5 kann über ein nicht gezeigtes Getriebe die Räder eines Spielzeugautos oder direkt den Propeller eines Modellflugzeuges antreiben. Die Anwendung des Gasmotors ist aber keineswegs auf Spielzeuge beschränkt. Der Zylinderkopf 6 ist auf eine Verlängerung des Zylinders 2 aufgeschraubt und trägt an seinem in die Bohrung des Zylinders 2 ragenden mit einem O-Ring 7 versehenen Teil ein in der Zylinderbohrung durch einen O-Ring 8 dicht geführtes Gaseinlassventil 9. Der Verschlussteil des Gaseinlassventils 9 besteht aus einer durch einem an der Oberseite des Kolbens 1 gebildeten Fortsatz 10 durch eine Gaseinlassöffnung 11 aufstossbaren Kugel 12. Durch Ein- und Ausschrauben des Zylinderkopfes 6 verschiebt sich das Gaseinlassventil 9 in der Zylinderbohrung, wodurch der Zeitpunkt der Ventilöffnung und somit die Drehzahl des Gasmotors reguliert werden kann. Das im Zylinderraum entspannte Gas entweicht bei der untersten Stellung des Kolbens 1 über die Auspufföffnung 13. An der Einlasseite des Gaseinlassventils 9 ist über einen Gaszufuhrkanal 14 die eigentliche Gasversorgungseinrichtung angeschlossen. Das aus Kohlendioxid oder Lachgas bestehende Antriebsgas ist in einem Druckgasbehälter 15 teilweise in flüssiger Form gespeichert. Der Druckgasbehälter 15 besteht in diesem Ausführungsbeispiel aus einer handelsüblichen Kohlendioxidpatrone und liegt in einer am Zwischengehäuse 4 angeschraubten, aus gut wärmeleitendem Werkstoff hergestellten Hülse 16. Zwischen der Hülse 16 und dem Druckgasbehälter 15 besteht eine gute thermische Verbindung.

In das Zwischengehäuse 4 ist an der Anschlusstelle des Druckgasbehälters 15 ein mit zwei O-Ringen 17, 18 versehenes, aus gut wärmeleitendem Material bestehendes Zwischenstück 19 eingeschraubt. Der O-Ring 17 hält den Hals des Druckgasbehälters 15 im Zwischenstück 19 und der O-Ring 18 das Zwischenstück im Zwischengehäuse 4 dicht. In das Zwischenstück 19 ist ein Düsenkörper 20 eingeschraubt. Der Düsenkörper 20 weist vorne einen zum Durchstechen des Patronenverschlusses bestimmten und das Ausströmen des Gases aus der Patrone ermöglichenden Oeffnerstift 21 und anschliessend eine am Umfang mit feinen Längsnuten 22 versehene zur Filtrierung des Gases dienende Zone auf. Die Schraubengewinde ist sowohl am Düsenkörper 20 als auch im Zwischenstück 19 abgestumpft. Der so gebildete schraubenlinienförmige Kanal dient als Gasüberhitzerkanal 23 und liegt mit dem Zwischengehäuse 4 in guter thermischer Verbindung. Das Gas tritt aus dem Gasüberhitzerkanal 23 durch die Bohrung 24 in eine Flüssigkeitabscheiderkammer 25 ein, wird dort zu Richtungsänderung gezwungen und verlässt diese durch die Bohrung 26. Von der Bohrung 26 bis zur Einlasseite des Gaseinlassventils 9 ist der Gaszufuhrkanal 14 frei.

Das Zwischengehäuse 4 besteht aus einem Material mit relativ hoher spezifischer Wärme, vorteilhafterweise aus Aluminium, oder aus einer für ein Spritzverfahren geeigneten Aluminiumlegierung, damit im Zwischengehäuse 4 möglichst viel Wärme gespeichert werden kann. Die so gespeicherte fühlbare Wärme ist besonders bei kurzzeitiger hoher Leistungsentnahme am Motor zur Erwärmung des Gasüberhitzerkanals 23 und des Zylinders 2 erforderlich. Die Form des Zwischengehäuses 4 ist so gewählt, dass die Umgebungsluft eine möglichst grosse Oberfläche bestreichen kann. Das Zwischengehäuse 4 soll nebst dem Zylinder 2 und der Hülse 16 aus der Umgebungsluft möglichst viel Wärme in möglichst kurzer Zeit aufnehmen können. Deshalb weist das Zwischengehäuse 4 eine einseitig offene Glockenform auf und ist an seiner äusseren und inneren Oberflächen mit Rippen 27, 28 versehen. Im Normalbetrieb besteht während der ganzen Betriebsdauer zwischen der aus der Umgebungsluft aufgenommenen sowie der gespeicherten fühlbaren Wärme und dem Wärmebedarf des Gasmotors und der Gasversorgungseinrichtung ein Gleichgewicht. Dieses Gleichgewicht ist bei allen praktisch vorkommenden Umgebungstemperaturen, die normalerweise über dem Gefrierpunkt des Wassers liegen, gewährleistet. Bei niedrigen Temperaturen steht natürlich eine etwas geringere Leistung zur Verfügung, Motorschäden werden aber durch die thermische Kopplung zwischen dem Druckgasbehälter 15, dem Gasüberhitzerkanal 23, dem Zylinder 2 und dem Zwischengehäuse 4 verhindert.

## Patentansprüche

1. Gasmotor mit einer Gasversorgungseinrichtung, bestehend aus einem Zwischengehäuse (4) an welchem mindestens ein in einer Hülse (16) untergebrachter teilweise Flüssiggas enthaltender Druckgasbehälter (15) und mindestens ein Gasmotor angebracht sind und aus einem im Zuge eines vom Druckgasbehälter (15) zum Gasmotor führenden Gaszufuhrkanals angeordneten Gasüberhitzerkanal (23), dadurch gekennzeichnet, dass das Zwischengehäuse (4) aus einem Material mit relativ hoher spezifischer Wärme besteht und eine einseitig offene an mindestens einer seiner inneren und/oder äusseren Oberflächen mit Rippen (27, 28) versehene Glockenform aufweist und dass das Zwischengehäuse (4), der Gasüberhitzerkanal (23), die gut wärmeleitende mit dem Druckgasbehälter (15) thermisch verbundene Hülse (16) und ein mindestens den Arbeitsraum des Gasmotors umschliessender wärmeleitender Zylinder (2) miteinander thermisch verbunden sind.

2. Gasmotor nach Anspruch 1, dadurch gekennzeichnet, dass das Zwischengehäuse (4) aus Aluminium besteht.

3. Gasmotor nach Anspruch 1 oder 2, dadurch gekennzeichnet, dass die Masse des Zwischengehäuses (4) mindestens siebenmal höher ist als die Masse des im Druckgasbehälter (15) speicherbaren Gases.

4. Gasmotor nach einem der vorhergehenden Ansprüche, dadurch gekennzeichnet, dass die durch Luft bestreichbare Oberfläche des Zwischengehäuses (4) mindestens 20 cm² pro Gramm des im Druckgasbehälter (15) speicherbaren Gases beträgt.

5. Gasmotor nach einem der vorhergehenden Ansprüche, dadurch gekennzeichnet, dass der Gasüberhitzerkanal (23) eine aus einem abgestumpften mit dem Zwischengehäuse (4) in Wärmeverbindung stehenden Schraubengewinde gebildete Schraubenlinienform aufweist.

6. Gasmotor nach Anspruch 5, dadurch gekennzeichnet, dass dem Gasüberhitzerkanal (23) eine eine Richtungsumkehr der Gasströmung bewirkende Flüssigkeitsabscheiderkammer (25) nachgeschaltet ist.

## Claims

1. Gas-operated motor with a gas supply apparatus, consisting of an intermediate case (4) to which at least one compressed-gas tank (15) filled with partially liquefied gas and enclosed in a shell (16), and at least one gas-operated motor, are mounted, and of a gas superheating conduit (23) inserted in a gas supply conduit connecting said compressed-gas tank (15) to said motor, characterised in that said intermediate case (4) is made of a material having a high specific heat, is substantially bell-shaped and open at one end, and provided with cooling fins (27, 28) on at least one of its inner and/or outer surfaces, and that said intermediate case (4), said superheating conduit (23), said shell (16) in good heat-conducting relationship with said compressed-gas tank (15), and a heat-conducting cylinder (2) surrounding at least the working chamber of said motor, are thermally coupled to one another.

2. The gas-operated motor of Claim 1, characterised in that said intermediate case (4) consists of aluminium.

3. The gas-operated motor of any of Claims 1 or 2, characterised in that the mass of said intermediate case (4) is at least seven time the mass of the gas that can be stored in said compressed-gas tank (15).

4. The gas-operated motor of any of Claims 1 - 3, characterised in that the outer surface of the intermediate case (4) that can be swept by the cooling air corresponds to at least 8.8 sq.in. per ounce (20 sq.cm. per gramme) of the gas that can be stored in said compressed-gas tank (15).

5. The gas-operated motor of any of Claims 1 - 4, characterised in that the gas superheating conduit (23) comprises female threads engageable by an injector also provided with truncated threads, said conduit being in thermal contact with said intermediate case (4).

6. The gas-operated motor of Claim 5, characterised in that a liquid-separation chamber (25) is provided downstream of said gas superheating conduit (23) for reversing the direction of the gaseous flow.

## Revendications

1. Moteur fonctionnant au gaz et dispositif d'alimentation en gaz, l'ensemble comprenant un carter intermédiaire (4) sur lequel sont montés au moins un réservoir (15) pour gaz comprimé, contenant un gaz partiellement liquéfié, ce réservoir étant logé dans une enveloppe (16), et au moins un moteur fonctionnant au gaz, ainsi qu'un passage de surchauffage interposé dans le passage ou conduit d'alimentation en gaz qui relie le réservoir pour gaz comprimé (15) au moteur fonctionnant au gaz, caractérisé par le fait que le carter intermédiaire (4) se compose d'un matériau à chaleur spécifique relativement élevée, a la forme d'une cloche ouverte à une extrémité et est muni d'ailettes (27, 28) sur l'une de ses surfaces internes et/ou externes, et que le carter intermédiaire (4), le passage de surchauffage du gaz (23), l'enveloppe (16) à conductivité thermique élevée et reliée thermiquement au réservoir (15) pour gaz comprimé, et un cylindre thermiquement conducteur (2) et qui entoure au moins la chambre de travail du moteur fonctionnant au gaz, sont reliés thermiquement entre eux.

2. Moteur fonctionnant au gaz selon la Revendication 1, caractérisé par le fait que le carter intermédiaire (4) est en aluminium.

3. Moteur fonctionnant au gaz selon l'une ou l'autre des Revendications 1 ou 2, caractérisé par le fait que la masse du carter intermédiaire (4) représente au moins sept fois la masse du gaz que l'on peut accumuler dans le réservoir pour gaz comprimé (15).

4. Moteur fonctionnant au gaz selon l'une quelconque des Revendications 1 à 3, caractérisé par le fait que la surface extérieure du carter intermédiaire (4) qui peut être léchée par l'air représente au minimum 20 cm² par gramme du gaz que ppeut contenir le réservoir pour gaz comprimé (15).

5. Moteur fonctionnant au gaz selon l'une quelconque des Revendications 1 à 4, caractérisé par le fait que le passage de surchauffage (23) du gaz comprend un taraudage à filets tronqués pour recevoir un injecteur (20) également à filets tronqués, lequel est en contact thermique avec le carter intermédiaire (4).

6. Moteur fonctionnant au gaz selon la Revendication 5, caractérisé par le fait qu'il est prévu, en aval du passage de surchauffage du gaz (23), une chambre de séparation du liquide (25) qui assure l'inversion du sens de circulation de l'écoulement gazeux.
